# EUROPÄISCHE PATENTSCHRIFT

(11) **EP 2 697 150 B1**
(45) Veröffentlichungstag und Bekanntmachung des Hinweises auf die Patenterteilung: **02.03.2016**
(21) Anmeldenummer: 12707487.0
(22) Anmeldetag: 02.03.2012
(51) Int. Cl.: B67C 3/04, B67C 3/26

(54) **VERFAHREN SOWIE FÜLLMASCHINE ZUM FREISTRAHLFÜLLEN VON FLASCHEN ODER DERGLEICHEN BEHÄLTERN**
METHOD AND FILLING MACHINE FOR THE OPEN JET FILLING OF BOTTLES OR SIMILAR CONTAINERS
PROCÉDÉ ET MACHINE DE REMPLISSAGE POUR LE REMPLISSAGE À JET LIBRE DE BOUTEILLES OU DE CONTENANTS SIMILAIRES

(30) Priorität: 12.04.2011 DE 102011016760
(43) Veröffentlichungstag der Anmeldung: 19.02.2014
(73) Patentinhaber: KHS GmbH, 44143 Dortmund (DE)
(72) Erfinder: VORWERK, Jürgen, 56290 Mörsdorf (DE)
(86) Internationale Anmeldenummer: PCT/EP2012/000912
(87) Internationale Veröffentlichungsnummer: WO 2012/139684

(56) Entgegenhaltungen:
- JP-A- 2003 063 594
- JP-A- 2006 248 547
- JP-A- 2007 261 651
- JP-A- 2008 265 851
- US-A- 3 105 526

## Beschreibung

Die Erfindung bezieht sich auf ein Verfahren gemäß dem Oberbegriff des Patentanspruchs 1 sowie auf eine Füllmaschine gemäß dem Oberbegriff des Patentanspruchs 4 und wie aus der JP 2003-063594 A bekannt.

Das Freistrahlfüllen von Flaschen oder Behältern ist bekannt.

Ein gewisser Nachteil besteht beim Freistrahlfüllen darin, dass bei umlaufendem Rotor der Füllmaschine bedingt durch die auf den freien Füllstrahl ausgeübten Zentrifugal- oder Fliehkräfte der Füllstrahl bezogen auf die Maschinenachse nach außen, d.h. von dieser Maschinenachse weg abgelenkt wird. Diese Ablenkung, die insbesondere bei kleinem Durchmesser des Rotors und/oder bei hohen Drehgeschwindigkeiten des Rotors besonders ausgeprägt ist, muss bisher bei der Wahl des Durchmessers des freien Füllstrahles berücksichtigt werden, und zwar auch in Abhängigkeit von dem Durchmesser der Behälteröffnung oder Behältermündung der zu füllenden Behälter, um trotz der durch die Fliehkraft bedingten Ablenkung sicher zu stellen, dass der Füllstrahl vollständig durch die jeweilige Behälteröffnung in den zu füllenden Behälter gelangt und damit Füllgutverluste und Verunreinigungen der Behälter an ihrer Außenfläche vermieden sind. Der Durchmesser des Füllstrahles kann somit nicht optimal an den Durchmesser der Behälteröffnung angepasst werden, vielmehr muss der Durchmesser des Füllstrahles bisher stets deutlich kleiner als der Querschnitt der Behälteröffnung gewählt werden, was zu einer Reduzierung oder Beschränkung der Leistung (Anzahl der gefüllten Behälter je Zeiteinheit) der betreffenden Füllmaschine führt.

Aus der JP 2003-063594 A, der US US 3,105,526 und der JP 2008-265851A sind Füllvorrichtungen bekannt, bei welchen die Behälter unterhalb der Füllventile durch geeignete Greiferlagerungen und/oder Führungsgeländer geneigt werden. Diese Vorrichtungen weisen den Nachteil auf, dass eine derartige radiale Bewegung der Behälter sehr störanfällig und konstruktiv aufwändig ist.

Als eine weitere Verbesserung wird in der JP 2007-261651 A eine Füllvorrichtung beschrieben, bei welcher die Füllventile feste, radial nach innen geneigte Ausrichtungen aufweisen. Dies hat zur Folge, dass der Mündungsabstand der Behälter zum Füllventil in Abhängigkeit von der Rotationsgeschwindigkeit angepasst werden muss, damit immer der volle Produktstrahl In die Behältermündung trifft.

Aufgabe der Erfindung ist es, ein Verfahren aufzuzeigen, welches diesen Nachteil vermeidet und u.a. eine Erhöhung der Leistung einer Füllmaschine ermöglicht. Zur Lösung dieser Aufgabe ist ein Verfahren entsprechend dem Patentanspruch 1 ausgebildet. Eine Füllmaschine ist Gegenstand des Patentanspruchs 4.

Durch die Fliehkraft-Kompensation ist u.a. eine Vergrößerung des Verhältnisses Füllvolumen/Zeiteinheit durch verbesserte Ausnutzung des Querschnittes der Behälteröffnungen und damit der Leistung der betreffenden Füllmaschine erreicht, und zwar über den gesamten Drehzahlbereich dieser Maschine, oder aber es ist bei gleicher Leistung einer Füllmaschine eine deutliche Reduzierung der notwendigen Füllstellen möglich.

Die Fliehkraftkompensation erfolgt grundsätzlich durch eine gesteuerte Relativbewegung zwischen dem Füllelement der jeweiligen Füllstation bzw. dem die Abgabeöffnung aufweisenden Teil des Füllelementes und dem Behälter, und zwar dadurch, dass das Füllelement um wenigstens eine tangential zur Drehrichtung des Rotors und damit senkrecht zur Fliehkraftwirkung orientierte Achse gesteuert dreh- oder schwenkbar ist. Bei zunehmender Drehgeschwindigkeit des Rotors und zunehmender Fliehkraft wird die Abgabeöffnung des Füllelementes zur Maschinenachse hin geneigt. Dadurch wirkt die Austrittsgeschwindigkeit des Füllstrahles beim Austritt aus der Abgabeöffnung der Fliehkraft entgegen. Der Neigungswinkel wird der jeweiligen Fliehkraft entsprechend so gesteuert angepasst, dass der freie Füllstrahl im Bereich der Behälteröffnung diese wieder zentrisch oder im Wesentlichen zentrisch trifft.

Die Fliehkraftkompensation bzw. die entsprechende Verstellung des Füllelementes und/oder des Behälterträgers erfolgt beispielsweise durch wenigstens einen für jede Füllstation eigenständig vorgesehenen Stell- oder Servoantrieb, bevorzugt aber durch eine Stelleinrichturig, die für sämtliche Füllstationen der Füllmaschine gemeinsam vorgesehen ist und zwar an dem für das Füllen nicht genutzten Winkelbereich (Totwinkel) der Drehbewegung des Rotors zwischen dem Behälterauslauf und einem Behältereinlauf. Durch Mittel, beispielsweise durch Klemmmittel wird dann die jeweilige für die Fliehkraft-Kompensation getroffene Einstellung solange fixiert, bis die entsprechende Füllstation erneut den Totwinkel erreicht.

Der Ausdruck "im Wesentlichen" bedeutet im Sinne der Erfindung Abweichungen von jeweils exakten Wert um +/- 10%, bevorzugt um +/- 5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren näher erläutert. Es zeigen:
- Fig. 1: eine Füllstation mit Füllelement einer Füllmaschine umlaufender Bauart zum Freistrahlfüllen von Behältern in Form von Flaschen, in einer Blickrichtung tangential zur Bewegungsbahn des Füllelementes um eine vertikale Maschinenachse MA;
- Fig. 2: eine Ansicht der Füllstation der Figur 1 in einer Blickrichtung radial zur Maschinenachse MA;
- Fig. 3 und 4: Darstellungen wie Figur 1 und 2 bei einer weiteren Ausführungsform der Erfindung.

In den Figuren 1 und 2 ist 1 ein Füllelement einer Füllmaschine umlaufender Bauart zum Freistrahlfüllen von Behältern in Form von Flaschen 2 mit einem flüssigen Füllgut. Letztere sind hierfür an einem Behälterträger 3 hängend gehalten, und zwar derart, dass die jeweilige Flasche 2 mit ihrer Flaschenachse in vertikaler Richtung und parallel zu einer Maschinenachse MA der Füllmaschine orientiert sich mit ihrer Flaschenmündung oder -öffnung 2.1 unterhalb des Füllelementes 1 und mit Abstand von diesem Füllelement bzw. von einer an dem unteren Ende des Füllelementes gebildeten Abgabeöffnung 1.1 befindet, sodass während des Füllens das Füllgut als freier Füllstrahl 4 durch die Flaschenöffnung 2.1 in die Flasche 2 gesteuert eingebracht wird. Das Füllelement 1 und der Behälterträger 3 bilden eine Füllstelle 5, die mit einer Vielzahl gleichartiger Füllstellen 5 am Umfang eines Rotors 5 angeordnet ist, der zumindest den beim Füllen mit dem Füllgut gefüllten und mit dem Füllelement 1 verbundenen, nicht dargestellten Kessel aufweist und während des Füllens um die Maschinenachse MA umlaufend angetrieben ist.

Zur Erzielung einer möglichst hohen Leistung der Füllmaschine (Anzahl der gefüllten Flaschen 2 je Zeiteinheit) wird eine möglichst hohe Drehzahl für den Rotor 6 sowie auch ein möglichst großer Durchmessers des freien Füllstrahls 4 angestrebt. Aufgrund der durch die Rotationsbewegung des Rotors 6 erzeugten Zentrifugal- oder Fliehkraft wird u.a. auch der Füllstrahl 4 mit zunehmendem Abstand vom Füllelement 1 zunehmend radial nach außen, d.h. von der Maschinenachse weg abgelenkt. Um dennoch sicher zu stellen, dass der Füllstrahl 4 vollständig bzw. zentrisch oder im Wesentlichen zentrisch in die Flaschenöffnung 2.1 eintritt, erfolgt zur Kompensation der Ablenkung des Füllgutstrahles 4 bzw. zur Fliehkraft-Kompensation ein gesteuertes Bewegen zumindest des unteren, die Abgabeöffnung 1.1 aufweisenden Endes des Füllelementes 1 in Bezug auf die Maschinenachse MA radial nach innen, und zwar bei der in den Figuren 1 und 2 dargestellten Ausführungsform durch gesteuertes Schwenken oder Kippen des Füllelementes 1 um eine oberhalb der Abgabeöffnung angeordnete Schwenkachse 7 tangential zur Drehrichtung des Rotors 6, und zwar um einen Winkel α. Das Schwenken des Füllelementes 1 wird durch eine Stelleinrichtung 8 bewirkt, die ihrerseits durch eine Steuer- und Auswertelektronik, beispielsweise durch den Steuerrechner 9 der Füllmaschine angesteuert wird, und zwar insbesondere in Abhängigkeit von der Drehgeschwindigkeit des Rotors 6. Der Schwenkwinkel α ist dabei eine Funktion der Drehgeschwindigkeit des Rotors 6 in der Weise, dass er mit zunehmender Drehgeschwindigkeit zunimmt und sich dadurch der radiale Abstand der Abgabeöffnung des Füllelementes 1 von der Maschinenachse mit zunehmender Drehgeschwindigkeit des Rotor 6 verringert. Mit Hilfe wenigstens eines mit dem Steuerrechner 9 verbundenen Sensors 10 wird die Drehgeschwindigkeit des Rotors 5 erfasst. Weiterhin werden bei der Flieh-Kraftkompensation bevorzugt auch weitere Parameter berücksichtigt, und zwar u.a. Form und Größe der jeweiligen Flasche 2 und damit der Abstandes der Flaschenöffnung 2.1 von der Unterseite des Füllelementes bzw. der dortigen Abgabeöffnung 1.1, Art des Füllgutes usw.

In einer vorteilhaften, aber nicht näher dargestellten Variante, kann das Produkt über die Schwenkachse (7) dem Füllventil bzw. dem Füllelement zugeführt werden. Der Vorteil besteht darin, dass bei einer derartigen Lösung, auf flexible oder verstellbare Produktleitungen verzichtet werden kann. Die Schwenkachse (7) kann hierfür beispielsweise vergleichbar mit der Drehdurchführung für Fluide ausgeformt sein, welche dem Fachmann von der zentralen Medienzuleitung der rundlaufenden Füllmaschinen bekannt ist.

Da während des laufenden Füllbetriebes von einer konstanten oder im Wesentlichen konstanten Drehgeschwindigkeit des Rotors 6 auszugehen ist, erfolgt die Ablenkung des Füllgutstrahles 4 tangential zur Drehbewegung des Rotors 6 grundsätzlich nicht, wie dies in der Figur 2 dargestellt ist.

Die Stelleinrichtung 8 kann in unterschiedlicher Weise realisiert sein, beispielsweise in Form eines oder mehrerer Stellantriebe. Insbesondere kann die Stelleinrichtung 8 auch so ausgeführt sein, dass in dem für das Füllen nicht genutzten Winkelbereich der Drehbewegung des Rotors 6 zwischen dem Behälterauslauf, an dem die gefüllten Flaschen 2 den Füllstationen 5 entnommen werden, und den Behältereinlauf, an dem die leeren Flaschen jeweils an eine Füllstation 5 übergeben werden, die Einstellung des Neigungswinkels α der Füllelemente 1, beispielsweise durch eine Steuerkurve erfolgt und dann die betroffene Einstellung jedes Füllelementes 1 solange gesperrt oder fixiert wird, bis dieses Füllelement 1 mit dem umlaufenden Rotor 6 erneut den für das Füllen nicht genutzten Winkelbereich erreicht hat, wo dann ggs ein erneutes Einstellen oder ein Korrigieren des Neigungswinkels α erfolgt.

Die Figur 3 und 4 zeigen als weitere Ausführungsform eine Füllstation 5a, die wiederum mit einer Vielzahl gleichartiger Füllstationen am Umfang des während des Füllens um die vertikale Maschinenachse MA umlaufend angetriebenen Rotors 6 vorgesehen sind. Die Fliehkraft-Kompensation, d.h. die Kompensation der Ablenkung des freien Füllgutstrahls 4 durch die Zentrifugal- oder Fliehkraft erfolgt bei dieser Ausführungsform durch eine gesteuerte Bewegung des Behälterträgers 3 und damit der an diesem gehaltenen Flasche 2 bezogen auf die Maschinenachse MA radial nach außen (Pfeil B der Figur 3), und zwar mit der Stelleinrichtung 8 und wiederum zumindest in Abhängigkeit von der Drehgeschwindigkeit des Rotors 6 und gesteuert durch den Steuerrechner 9 der Füllmaschine.

Die Erfindung wurde voranstehend an Ausführungsbeispielen beschrieben. Es versteht sich, dass Änderungen sowie Abwandlungen möglich sind, ohne dabei den durch die nachfolgenden Ansprüche definierten Umfang zu verlassen.

So wurde vorstehend davon ausgegangen, dass zur Kompensation der Ablenkung des freien Füllstrahls 4 durch Zentrifugal- oder Fliehkräfte das Füllelement 1 bzw. der die Abgabeöffnung aufweisende Teil dieses Füllelementes relativ zu Flaschenöffnung 2.1 in Bezug auf die Maschinenachse M radial nach innen, und zwar bei der Ausführungsform der Figuren 1 und 2 durch Schwenken, bzw. die jeweilige Flasche 2 relativ zum Füllelement 1 in Bezug auf die Maschinenachse MA radial nach außen bewegt werden. Auch andere Bewegungen des jeweiligen Füllelementes 1 und/oder der jeweiligen Flasche 2 sind zur Fliehkraft-Kompensation möglich, beispielsweise eine Schwenkbewegung des Behälterträgers 3 und damit der an diesem gehaltenen Flasche 2 um wenigstens eine Achse tangential zur Drehrichtung des Rotors 6. Diese Schwenkbewegung erfolgt dann bevorzugt gesteuert derart, dass der freie Füllgutstrahl 4 nicht nur vollständig durch die Flaschenöffnung 2.1 in die Flasche 2 eintritt, sondern die Achse, die der freie Füllgutstrahl 4 an der Flaschenöffnung 2.1 aufweist, zugleich auch die Flaschenachse ist. Dieser Zustand ist grundsätzlich auch durch eine entsprechende, gesteuerte Bewegung des jeweiligen Füllelementes 1 relativ zu der Flasche 2 erreichbar.

### Bezugszeichenliste

- 1: Füllelement
- 1.1: Abgabeöffnung des Füllelementes
- 2: Flasche
- 2.1: Flaschenöffnung
- 3: Behälterträger
- 4: freier Füllgutstrahl
- 5, 5a: Füllstation
- 6: Rotor
- 7: Schwenkachse
- 8: Stelleinrichtung
- 9: Steuerrechner
- 10: Sensor
- A: Schwenkbewegung des Füllelementes zur Fliehkraftkompensation
- B: Verstellbewegung der Flasche bzw. des Behälterträgers 3 zur Fliehkraftkompensation

## Patentansprüche

1. Verfahren zum Freistrahlfüllen von Flaschen oder dergleichen Behältern (2) mit einem flüssigen Füllgut unter Verwendung einer Füllmaschine umlaufender Bauart, bei der an einem um eine vertikale Maschinenachse (MA) umlaufend antreibbaren Rotor (6) Füllstationen (5, 5a) mit jeweils einem Füllelement (1) und einem Behälterträger (3) gebildet sind, an dem der jeweilige Behälter (2) mit seiner Behälteröffnung (2.1) mit Abstand unter einer Abgabeöffnung (1.1) des Füllelementes (1) gehalten Ist, so dass das von den Füllelement (1) gesteuert abgegebene Füllgut während des Füllens der Behälteröffnung (2.1) in einem freien Füllstrahl (4) zufließt, wobei dass zur Kompensation einer Ablenkung des Füllstrahls (4) durch die auf diesen bei umlaufendem Rotor (6) einwirkende Fliehkraft eine Relativbewegung zwischen dem Füllelement (1) oder dem die Abgabeöffnung (1.1) aufweisenden Teil des Füllelementes (1), einerseits und dem Behälter (2) oder der Behälteröffnung (2.1), andererseits in der Weise erfolgt, dass durch diese Fliehkraft-Kompensation der freie Füllgutstrahl (4) vollständig und zentrisch oder im Wesentlichen zentrisch durch die Behälteröffnung (2.1) in den Behälter (2) eintritt,
**dadurch gekennzeichnet,**
**dass** zur Fliehkraft-Kompensation das Füllelement (1) oder der die Abgabeöffnung (1.1) aufweisende Teil des Füllelementes (1) in Abhängigkeit von der Drehgeschwindigkeit des Rotors (6) radial in Richtung auf die Maschinenachse (MA) gesteuert bewegt wird, und zwar durch eine gesteuerte radiale Bewegung des Füllelementes (1) und/oder durch gesteuertes Kippen oder Schwenken des Füllelementes (1) um wenigstens eine tangential zur Drehrichtung des Rotors (6) orientierte und oberhalb der Abgabeöffnung (1.1) angeordnete Schwenkachse (7), und zwar in der Weise, dass der radiale Abstand der Abgabeöffnung (1.1) des Füllelementes (1) von der Maschinenachse (MA) mit zunehmender Drehgeschwindigkeit des Rotors (6) abnimmt.

2. Verfahren nach Anspruch 1. **dadurch gekennzeichnet, dass** zur Fliehkraft-Kompensation der jeweilige Behälter (2) radial zur Maschinenachse (MA) gesteuert bewegt und/oder um wenigstens eine Achse tangential zur Drehrichtung des Rotors (6) gesteuert bezogen auf die Maschinenachse (MA) nach außen gekippt oder geschwenkt wird, und zwar derart, der radiale Abstand des Behälters (2) oder der Behälteröffnung (2.1) von der Maschinenachse (MA) und/oder der Schwenkwinkel des Behälters (2) mit zunehmender Drehgeschwindigkeit des Rotors (6) zunehmen.

3. Verfahren nach einem der vorhergehenden Ansprüche, **dadurch gekennzeichnet, dass** zur Fliehkraft-Kompensation das Füllelement (1) und/oder der Behälter (2) in Abhängigkeit von der Drehgeschwindigkeit des Rotors (6) gesteuert derart bewegt werden, dass die Achsrichtung des freien Füllstrahls (4) beim Eintritt in die Behälteröffnung (2.1) parallel oder im Wesentlichen parallel zur Achse der Behälteröffnung (2.1) orientiert ist.

4. Füllmaschine umlaufender Bauart zum Freistrahlfüllen von Flaschen oder dergleichen Behältern (2), mit an einem um eine vertikale Maschinenachse (MA) umlaufend antreibbaren Rotor (6) vorgesehenen Füllstationen (5, 5a) mit jeweils einem Füllelement (1) und einem Behälterträger (3), an dem der jeweilige Behälter (2) mit seiner Behälteröffnung (2.1) mit Abstand unter einer Abgabeöffnung (1.1) des Füllelementes (1) gehalten ist, so dass das von den Füllelement (1) gesteuert abgegebene Füllgut während des Füllens der Behälteröffnung (2.1) in einem freien Füllstrahl (4) zufließt,
**dadurch gekennzeichnet,**
**dass** zur Kompensation der Ablenkung des freien Füllstrahls (4), die durch die Rotation des Rotors (6) bedingten Fliehkräfte verursacht ist, das jeweilige Füllelement (1) in Abhängigkeit zumindest von der brehgeschwlndlgkelt des Rotors (6) radial zur Maschinenachse (MA) gesteuert bewegbar ist, und zwar durch eine den Abstand des Füllelementes (1) oder der Abgabeöffnung (1.1) von der Maschinenachse (M) verändernden Stellbewegung mit wenigstens einer in Bezug auf die Maschinenachse (MA) radialen Bewegungskomponente und/oder durch eine Kipp- oder Schwenkbewegung des Füllelementes (1) um wenigstens eine tangential oder im Wesentlichen tangential zur Drehrichtung des Rotors (6) orientierte Schwenkachse (7)

5. Füllmaschine nach Anspruch 4, **dadurch gekennzeichnet, dass** die Füllelemente (1) über flexible, teleskopierbare S-förmige und/oder U-förmige Leitungen (11) zumindest mit einer Quelle oder mit einem Vorratstank für das flüssige Füllgut verbunden sind.

6. Füllmaschine nach einem der vorhergehenden Ansprüche 4 oder 5, **gekennzeichnet durch** eine Stelleinrichtung zum Einstellen der Fliehkraft-Kompensation der Füllelemente (1) und/oder der Behälterträger (3), wobei die vorzugsweise für sämtliche Füllelemente (1) und/oder für sämtliche Behälterträger (3) der Füllmaschine gemeinsame Stelleinrichtung (8) an einem für as Füllen der Behälter (2) nicht genutzten Winkelbereich der Drehbewegung des Rotors (6) zwischen einem Behälterauslauf und einem Behältereinlauf die Fliehkraftkompensation wirkt, und wobei an den Füllatationen (5, 5a) Mittel vorgesehen sind, die die getroffene Einstellung der Fliehkraft-Kompensation an jeder Füllstation (5, 5a) fixieren oder verriegeln bis die betreffende Füllstation (5, 5a) bei umlaufenden Rotor (6) erneut den für das Füllen nicht genutzten Winkelbereich der Drehbewegung des Rotors erreicht.

## Claims

1. Method for the open jet filling of bottles or similar containers (2) with a liquid filling product, using a filling machine of the rotary design type, the filling machine comprising filling stations (5, 5a) formed at a rotor (6) and which are capable of being driven such as to circulate about a vertical machine axis (MA), with each filling station comprising one filling element (1) and one container carrier (3) at which the respective container (2) is held with its container opening (2.1) at a distance beneath a discharge opening (1.1) of the filling element (1) such that the filling product is discharged in a controlled manner from the filling element (1) during the filling and flows to the container opening (2.1) in a open full jet (4), wherein, in order to compensate for a deflection of the filling jet (4) by the centrifugal force taking effect on it when the rotor (6) is circulating, a relative movement takes place between the filling element (1), or the part of the filling element (1) comprising the discharge opening, on the one hand, and the container (2) or the container opening (2.1) on the other, in such a way that, by means of this centrifugal force compensation, the open filling product jet enters the container (2) completely and centrically or essentially centrically through the container opening (2.1),
**characterised in that**
for the centrifugal force compensation, the filling element (1) or the part of the filling element (1) comprising the discharge opening (1.1) is moved as a function of the rotational speed of the rotor (6) radially in the direction onto the machine axis (MA) in a controlled manner, and specifically by a controlled radial movement of the filling element (1) and/or by controlled tilting or pivoting of the filling element (1) about at least pivot axis (7) oriented tangentially to the direction of rotation of the rotor (6) and arranged above the discharge opening (1.1), and specifically in such a way that the radial spacing distance of the discharge opening (1.1) of the filling element (1) from the machine axis (MA) decreases with increasing rotational speed of the rotor (6).

2. Method according to claim 1, **characterised in that**, for the centrifugal force compensation, the respective container (2) is moved in a controlled manner radially to the machine axis (MA) and/or is tilted or pivoted outwards in a controlled manner related to the machine axis (MA) about at least one axis tangentially to the direction of potation of the rotor (6), and specifically in such a way that the radial spacing distance of the container (2) or the container opening (2.1) from the machine axis (MA) and/or the pivot angle of the container (2) increases with increasing rotational speed of the rotor (6).

3. Method according to any one of the preceding claims, **characterised in that**, for the centrifugal force compensation, the filing element (1) and/or the container (2) are moved in a controlled manner, as a function of the rotational speed of the rotor (6), in such a way that the axial direction of the free filling jet (4), on entering the container opening (2.1) is oriented parallel or essentially parallel to the axis of the container opening (2.1).

4. Filling machine of the rotary design for the open jet filling of bottles or similar containers (2), including filling stations (5, 5a) provided at a rotor capable of being driven to circulate about a vertical machine axis (MA), with in each case a filling element (1) and a container carrier (3) at which the respective container (2) is held with its container opening (2.1) at a distance beneath a discharge opening (1.1) of the filling element (1) such that the filling product is discharged in a controlled manner from the filling element (1) during the filling flows to the container opening (2.1) in an open full jet (4),
**characterised in that**
in order to compensate for the deflection of the free filling jet (4), which is caused by the centrifugal forces engendered by the rotation of the rotor (6), the respective filling element (1) can be moved in a controlled manner, as a function at least of the rotational speed of rotor (6), radially to the machine axis (MA), by an adjustment movement which changes the spacing distance of the filling element (1) or of the discharge opening (1.1) from the machine axis (M), with at least one movement component radial in relation to the machine axis (MA) and/or by a tilting or pivoting movement of the filling element (1) about at least one pivot axis (7) oriented tangentially or essentially tangentially to the direction of rotation of the rotor (6).

5. Filling machine according to claim 4, **characterised in that** the filling elements (1) are connected by means of flexible, telescopic, S-shaped and/or U-shaped lines (11) to at least one source or to a storage tank for the liquid filling product.

6. Filling machine according to any one of preceding claims 4 or 5, **characterised by** an adjustment device for the adjustment of the centrifugal force compensation of the filling elements (1) and/or of the container carriers (3), wherein the adjustment device (8), preferably common to all the filling elements (1) and/or for all the container carriers (3) of the filling machine, puts the centrifugal force compensation into effect at an angle range of the rotational movement of the rotor (6) which is not used for the filling of the containers (2), between a container outlet and a container inlet, and wherein means are provided at the filling stations (5, 5a) which fix or lock the adjustment of the centrifugal force compensation which has been set at each filling station (5, 5a), until the filling station (5, 5a) concerned, with the rotor circulating, again reaches the angle range of the rotational movement of the rotor (6) which is not used for the filling.

## Revendications

1. Procédé servant à remplir à jet libre des bouteilles ou des contenants (2) similaires d'un produit de remplissage liquide en utilisant une remplisseuse de type rotatif, dans le cadre de laquelle des postes de remplissage (5, 5a) pourvus de respectivement un élément de remplissage (1) et d'un support de contenant (3) sont formés au niveau d'un rotor (6) pouvant être entraîné en rotation autour d'un axe de machine (MA) vertical, au niveau duquel support de contenant le contenant (2) respectif est maintenu par son ouverture de contenant (2.1) à distance sous une ouverture de distribution (1.1) de l'élément de remplissage (1) de sorte que le produit de remplissage distribué de manière commandée par l'élément de remplissage (1) afflue au cours du remplissage à l'ouverture de contenant (2.1) selon un jet de remplissage (4) libre, sachant qu'un déplacement relatif entre l'élément de remplissage (1) ou la partie, présentant l'ouverture de distribution (1.1), de l'élément de remplissage (1) d'une part et le contenant (2) ou l'ouverture de contenant (2.1) d'autre part est effectué aux fins de la compensation d'une déviation du jet de remplissage (4) lié à la force centrifuge agissant sur ledit jet de remplissage lorsque le rotor (6) est en rotation de telle sorte que du fait de ladite compensation de la force centrifuge, le jet de produit de remplissage (4) libre entre en totalité et de manière centrée ou essentiellement de manière centrée dans le contenant (2) par l'ouverture de contenant (2.1),
**caractérisé en ce**
**qu'**aux fins de la compensation de la force centrifuge, l'élément de remplissage (1) ou la partie, présentant l'ouverture de distribution (1.1), de l'élément de remplissage (1) est déplacé/déplacée de manière commandée, en fonction de la vitesse de rotation du rotor (6), de manière radiale en direction de l'axe de machine (MA), à savoir par un déplacement radial commandé de l'élément de remplissage (1) et/ou par un basculement ou pivotement commandé de l'élément de remplissage (1) autour au moins d'un axe de pivotement (7) orienté de manière tangentielle par rapport au sens de rotation du rotor (6) et disposé au-dessus de l'ouverture de distribution (1.1), à savoir de telle sorte que la distance radiale entre l'ouverture de distribution (1.1) de l'élément de remplissage (1) et l'axe de machine (MA) diminue au fur et à mesure que la vitesse de rotation du rotor (6) augmente.

2. Procédé selon la revendication 1, **caractérisé en ce qu'**aux fins de la compensation de la force centrifuge, le contenant (2) respectif est déplacé de manière commandée radialement par rapport à l'axe de machine (MA) et/ou est basculé ou pivoté vers l'extérieur par rapport à l'axe de machine (MA) de manière commandée autour au moins d'un axe de manière tangentielle par rapport au sens de rotation du rotor (6), à savoir de telle manière que la distance radiale entre le contenant (2) ou l'ouverture de contenant (2.1) et l'axe de machine (MA) et/ou l'angle de pivotement du contenant (2) augmentent au fur et à mesure que la vitesse de rotation du rotor (6) augmente.

3. Procédé selon l'une quelconque des revendications précédentes, **caractérisé en ce qu'**aux fins de la compensation de la force centrifuge, l'élément de remplissage (1) et/ou le contenant (2) sont déplacés de manière commandée en fonction de la vitesse de rotation du rotor (6) de telle manière que le sens axial du jet de remplissage (4) libre est orienté, lors de l'entrée dans l'ouverture de contenant (2.1), de manière parallèle ou essentiellement de manière parallèle par rapport à l'axe de l'ouverture de contenant (2.1).

4. Remplisseuse de type rotatif servant à remplir à jet libre des bouteilles ou des contenants (2) similaires, comprenant des postes de remplissage (5, 5a) prévus au niveau d'un rotor (6) pouvant être entraîné en rotation autour d'un axe de machine (MA) vertical, pourvus respectivement d'un élément de remplissage (1) et d'un support de contenant (3), au niveau duquel le contenant (2) respectif est maintenu par son ouverture de contenant (2.1) à distance sous une ouverture de distribution (1.1) de l'élément de remplissage (1) de sorte que le produit de remplissage distribué de manière commandée par l'élément de remplissage (1) afflue, au cours du remplissage, à l'ouverture de contenant (2.1) en un jet de remplissage (4) libre,
**caractérisée en ce**
**que** l'élément de remplissage (1) respectif peut être déplacé de manière commandée, aux fins de la compensation de la déviation du jet de remplissage (4) libre, qui est provoquée par les forces centrifuges liées à la rotation du rotor (6), en fonction au moins de la vitesse de rotation du rotor (6) de manière radiale par rapport à l'axe de machine (MA), à savoir par un déplacement de réglage modifiant la distance entre l'élément de remplissage (1) ou l'ouverture de distribution (1.1) et l'axe de machine (M) avec au moins un composant de déplacement radial par rapport à l'axe de machine (MA) et/ou par un déplacement de basculement ou de pivotement de l'élément de remplissage (1) autour au moins d'un axe de pivotement (7) orienté de manière tangentielle ou essentiellement de manière tangentielle par rapport au sens de rotation du rotor (6).

5. Remplisseuse selon la revendication 4, **caractérisée en ce que** les éléments de remplissage (1) sont reliés, par l'intermédiaire de conduits (11) en forme de S et/ou de U, télescopiques, flexibles, à au moins une source ou à un réservoir destiné au produit de remplissage liquide.

6. Remplisseuse selon l'une quelconque des revendications 4 ou 5, **caractérisée par** un dispositif de réglage servant à régler la compensation de la force centrifuge des éléments de remplissage (1) et/ou des supports de contenant (3), sachant que le dispositif de réglage (8) commun de préférence à la totalité des éléments de remplissage (1) et/ou à la totalité des supports de contenant (3) de la remplisseuse agit sur la compensation de la force centrifuge au niveau d'une plage angulaire, non utilisée pour le remplissage de contenants (2), du déplacement de rotation du rotor (6) entre une sortie de contenant et une arrivée de contenant, et sachant que sont prévus, au niveau des postes de remplissage (5, 5a), des moyens qui fixent ou verrouillent le réglage effectué de la compensation de la force centrifuge au niveau de chaque poste de remplissage (5, 5a) jusqu'à ce que le poste de remplissage (5, 5a) concerné atteigne à nouveau, lorsque le rotor (6) est en rotation, la plage angulaire, non utilisée pour le remplissage, du déplacement de rotation du rotor.
